# EUROPÄISCHE PATENTSCHRIFT

(11) **EP 1 121 480 B1**
(45) Veröffentlichungstag und Bekanntmachung des Hinweises auf die Patenterteilung: **11.08.2010**
(21) Anmeldenummer: 99970435.6
(22) Anmeldetag: 17.09.1999
(51) Int. Cl.: D04B 1/22

(54) **VERFAHREN ZUR HERSTELLUNG VON GESTRICKEN MIT INTEGRIERTEN BEFESTIGUNGSELEMENTEN**
METHOD FOR PRODUCING KNITTED FABRICS WITH INTEGRATED FASTENERS
PROCEDE DE PRODUCTION DE TISSUS MAILLES AVEC DES ELEMENTS DE FIXATION INTEGRES

(30) Priorität: 09.10.1998 DE 19847333
(43) Veröffentlichungstag der Anmeldung: 08.08.2001
(73) Patentinhaber: Gebrüder Achter GmbH & Co. KG, 41063 Mönchengladbach (DE)
(72) Erfinder: ROELL, Friedrich, D-88400 Biberach (DE)
(74) Vertreter: Bauer, Dirk
(86) Internationale Anmeldenummer: PCT/DE1999/003050
(87) Internationale Veröffentlichungsnummer: WO 2000/022212

(56) Entgegenhaltungen:
- EP-A- 0 361 855
- EP-A- 0 734 670
- WO-A-93/08985
- DE-A- 4 233 827
- DE-A- 19 636 208
- GB-A- 1 465 361
- PATENT ABSTRACTS OF JAPAN vol. 15, no. 243 (C-0842), 21. Juni 1991 (1991-06-21) & JP 03 077504 A (OKAMURA CORP), 3. April 1991 (1991-04-03)

## Beschreibung

Die Erfindung betrifft ein Verfahren zum Herstellen von Gestricken, insbesondere Sitzbezügen, mit integrierten Befestigungselementen.

Früher wurden Befestigungselemente, z.B. in Form von Röhren oder Ösen etc., in einem separaten Nähvorgang an einen bereits vorgefertigten Sitzbezug angenäht. Da die Sitzbezüge immer konfektioniert werden mußten, d.h. die einzelnen Sitzbezugteile miteinander vernäht werden mußten, fiel das Annähen der Befestigungselemente an der Unterseite des Sitzbezuges als zusätzlicher Arbeitsschritt nicht stark ins Gewicht.

Heutzutage ist die Technik des Herstellens von Kraftfahrzeug-Sitzbezügen auf Flachstrickmaschinen wesentlich weiter entwikkelt worden, weshalb es heute möglich ist, einen quasi dreidimensionalen Sitzbezug zu stricken, ohne daß auch nur ein Teil mit einem anderen vernäht werden muß. Dies bedeutet, daß das konventionell Vernähen, die Konfektionierung, vollständig entfällt. Nun gestaltet sich indes das Annähen von Befestigungselementen als ein äußerst zeitaufwendiger, zusätzlicher Verfahrensschritt, der einen Teil des Zeitgewinns zunichte macht, der durch die neue Stricktechnologie erzielt wird.

Die EP 361 855 A1 zeigt ein Verfahren, bei dem röhrenförmige Befestigungselemente einstückig bei der Herstellung, d.h. beim Stricken des Sitzbezuges, mit angestrickt werden. Dies hat nun den Vorteil, daß der zusätzliche Verfahrensschritt des Annähens der Befestigungselemente an den gewünschten Stellen entfällt. Andererseits werden durch dieses Verfahren zum einen die Maschinenlaufzeiten sehr stark erhöht und außerdem lassen sich die röhrenförmigen Befestigungselemente, die als Schlauchgestrick vorliegen, nicht beliebig lang und fest produzieren. Ein weiterer Nachteil besteht darin, daß die Anstrickpunkte der Befestigungspunkte in der Regel auch auf der Sichtsteite des Sitzbezuges sichtbar sind.

Aus der DE 196 36 208 A1 geht ein Verfahren zur Herstellung eines Befestigungselements hervor, bei dem im Bereich eines Befestigungselementes Schmelzfäden eingesetzt werden, die ein Verschmelzen der Gestrickstruktur erlauben. Dabei besitzt das Befestigungselement sogenannte Lochrandleisten, die zur Durchführung des Verschmelzungsprozesses dienen, wobei dieser gleichzeitig eine Art Verklebung zwischen dem Gestrickmaterial im Bereich des Randbereichs und der Lochrandleiste darstellt.

Es ist daher Aufgabe der vorliegenden Erfindung, ein Verfahren zu schaffen, das eine schnelle Herstellung von Sitzbezügen mit integrierten Befestigungselementen gestattet, wobei die Befestigungselemente eine hohe Stabilität aufweisen und von der Sichtseite des Gestricks aus weniger sichtbar sind als bei den bekannten Verfahren.

Diese Aufgabe wird erfindungsgemäß durch ein Verfahren gemäß Anspruch 1 gelöst. Vorteilhafte Weiterbildungen dieses Verfahrens sind Gegenstand der Ansprüche 2 bis 11. Die Aufgabe wird weiter gelöst durch ein Gestrick gemäß Anspruch 12 und einen Sitzbezug gemäß Anspruch 16.

Erfindungsgemäß werden in das Gestrick bei dessen Herstellung Laschen, Schlaufen oder Fahnen an den gewünschten Befestigungsstellen eingebracht. Sie können entweder zusammen mit dem Gestrick gestrickt werden oder als vorgefertigtes Teil bei der Herstellung des Gestricks mit angestrickt werden. Die Laschen, Schlaufen oder Fahnen werden zumindest teilweise aus einem thermoplastischen bzw. physikalisch oder chemisch reaktiven Material, insb. Faden hergestellt, der sich in einer thermischen, physikalischen oder chemischen Behandlung verformen lässt, um daraus ein Befestigungselement zu bilden. Mit der Behandlung kann eine Volumenänderung, z.B. Aufdickung, und/oder eine Erhöhung der Härte des behandelten Abschnitts verbunden sein. Bei der, insbesondere thermischen Behandlung kann die Lasche oder Fahne auch durch ein separates vorgefertigtes ebenfalls thermoplastisch oder physikalisch oder chemisch reaktives Material gebildet werden, welches im Verlauf der Herstellung mit dem Gestrick verbunden wird. Diese Element kann vorzugsweise von einer Rolle mit einem speziellen Eintragungssystem, z.B. ein regulierbares Zufuhrsystem über die Fadenführerschiene der Flachstrickmaschine und den Nadelspalt dem Strickbereich zugeführt werden, wo es_dann an den Befestigungsstellen mit dem Gestrick verstrickt wird. Zusätzlich lassen sich auch andere Elemente wie z.B. Metalleisten, Drähte oder Ösen aus Metall oder Kunststoff mit dem behandelten Bereich verbinden. Diese können dann die eigentlichen Befestigungspunkte des Befestigungselements bilden.

Die Lasche könnte so z.B. in dem thermischen Verfahren aufgerollt und erhitzt werden, so daß ein Befestigungskeder erzeugt wird, der in einer Schiene einer Stütze für einen Kraftfahrzeugsitz eingezogen werden könnte. In der thermischen Behandlung lassen sich in die Lasche auch eine oder mehrere Ösen einformen, die dann - falls dies aufgrund höherer Befestigungskräfte erwünscht wäre - gegebenenfalls mit Metallringen anschließend verstärkt werden können. In so gebildete Ösen oder auch nach der Behandlung gebildete Schlaufen können nachträglich Stäbe oder Schnüre eingeschoben werden, die dann die Befestigungselemente zur Befestigung des Gestricks am Träger bilden.

Vorzugsweise ist das thermoplastische Material des Fadens, mit dem die Lasche gestrickt wird, derart, daß nach der thermischen Behandlung ein härteres Kunststoffstück entsteht, welches vorzugsweise unelastisch und in der Lage ist, größere Kräfte aufzunehmen. Eine Verstärkung der Lasche/Schlaufe/Fahne ist insbesondere auch durch die aus dem Bereich der Faserverbundmaterialien bekannten Materialien möglich. Dadurch daß für die Laschen Materialien und Bindungen mit anderen Eigenschaften verwendet werden können als für das übrige Gestrick können z.B. die ersten Reihen der Lasche aus einem dicken Faden gestrickt werden und somit einen Wulst bilden, der bereits vor der thermischen/physikalischen/chemischen Behandlung verdickt ist.

Mit Hilfe des erfindungsgemäßen Verfahrens lassen sich sogar Röhren als Befestigungselemente erzeugen, indem die Lasche einmal umgeknickt und dann an der freien Kante mit einem anderen Laschenbereich verschweißt wird. Beim Verschweißen kann auch das gesamte Laschenmaterial derart verfestigt werden, daß der gesamte Röhrenkörper sehr viel steifer als das ursprünglich vermaschte Fadenmaterial ist. Auf diese Weise ist es nämlich möglich, steife und sehr stabile Befestigungselemente zu schaffen, die so gut wie keine Elastizität aufweisen, wie dies bei den bekannten schlauchförmigen Gestricken der vorgenannten europäischen Druckschrift bekannt ist.

Das integrierte Anstricken einer Lasche an ein Gestrick, z.B. einen Sitzbezug, ist an sich bekannt. Dies kann realisiert werden, indem man bestimmte Bereiche des Nadelbettes aktiviert bzw. inaktiviert oder indem man die Lasche auf einem zweiten Nadelbett strickt und am gewünschten Ort auf das Hauptnadelbett überträgt, so daß diese Lasche dann integrierter Bestandteil des Gestricks wird. Selbstverständlich muß die Lasche nicht aus dem gleichen Faden gestrickt werden wie das restliche Gestrickstück. Da diese Lasche als Befestigungselement nach der thermischen Behandlung relativ hohe Kräfte aufzunehmen hat, kann die Lasche beispielsweise aus einem stärkeren Faden gestrickt werden. Durch geeignete Wahl des Fadenmaterials kann man auch der gewünschten Verformung bei der thermischen Nachbehandlung Rechnung tragen. Man kann somit ein für den Zweck adaptiertes Fadenmaterial unabhängig von dem Fadenmaterial des übrigen Gestrickstückes verwenden. Es ist ebenfalls möglich, den nicht thermisch physikalisch oder chemisch zu behandelnden Teil der Lasche oder Fahne aus einem Faden höherer Elastizität und/oder mit einer elastischeren Bindung zu stricken, wodurch eine elastisch vorgespannte Festlegung des Befestigungselements an einem Träger oder einem weiteren Befestigungselement möglich ist.

Es ist weiterhin nicht notwendig, daß die Lasche gleichzeitig mit dem übrigen Gestrickstück gestrickt und erst nach dem Verbinden mit dem Gestrick thermisch behandelt wird. Die Laschen können so separat von dem übrigen Gestrickstück gestrickt werden und bereits vorab thermisch zur Bildung eines Befestigungselements behandelt werden. Die Integrierung des bereits vorgefertigten Befestigungselementes erfolgt dann nur doch durch Umhängen der Maschen von dem separaten Nadelbett, auf dem die Maschen der Lasche hängen, auf das Nadelbett, an dem wenigstens eine Lage des Gestrickstücks gestrickt wird.

In diesem Zusammenhang soll noch einmal darauf hingewiesen werden, daß durch das erfindungsgemäße Verfahren die Herstellung des gesamten Gestricks inklusive Befestigungselementen auf einer Flachbettmaschine oder Rundstrickmaschine möglich ist. Die thermische Behandlung zur Erzeugung der Befestigungselemente kann dabei vor dem Verbinden der Lasche mit dem Gestrickstück oder danach erfolgen.

Das erfindungsgemäße Verfahren kann nicht nur auf Flachstrickmaschinen, sondern auch auf Rundstrickmaschinen eingesetzt werden. Durch Verwendung von Einstreifern und/oder Niederhalteplatinen bzw. Sinkern und die Verwendung mehrerer Nadelbetten ist sowohl das alternierende als auch gleichzeitige Stricken der Laschen als auch des Gestrickstücks kein Problem.

Durch die thermische Behandlung der Masche lassen sich alle möglichen Formen von Befestigungselementen herstellen, wie z.B. einseitig gebogene Haken, zweiseitig aufgebogene Haken, Schlaufen, Keder, Litzen und andere beliebige Formen. Zur Unterstützung des Befestigungsbereichs lassen sich beliebige Materialien aus Metall, Kunststoff, natürlichen oder anorganischen Fasermaterialien verwenden, die dann bei der thermischen Behandlung mit dem Fasermaterial der Lasche formschlüssig verbunden werden.

Vorzugsweise wird das Material während der thermischen, physikalischen oder chemischen Behandlung mit einem Befestigungselement oder -profil verbunden. Dieses Befestigungselement kann die vorgeformten Befestigungsbereiche oder -profile zur Festlegung des Gestricks am Träger aufweisen. Während der Behandlung muß dann nur die Lasche mit diesem Befestigungsprofil verbunden werden. Dies läßt sich besonders einfach realisieren, wenn das Befestigungselement oder -profil aus dem gleichen Material wie das zu behandelnde thermoplastische oder physikalisch oder chemisch reaktive Material der Lasche oder Fahne besteht.

Die Erfindung läßt sich nicht nur für die Befestigung von Sitzbezügen auf Sitzbezugträgern verwenden sondern auch für die Befestigung von Verkleidungs(Design)textilstücken, Isolierteilen, Filtertextilien, Medtex etc.

Die Erfindung wird nachfolgend anhand der Zeichnungen beispielsweise beschrieben. In dieser zeigen:
- Fig. 1: eine perspektivische Ansicht eines Ausschnitts eines Gestrickstücks mit einer integriert angestrickten La- sche, deren freie Kante ein Drahtstück umschließt;
- Fig. 2a: vier verschiedene Möglichkeiten der thermischen Be-
- bis 2d: handlung der freien Kante der Lasche zur Schaffung eines Befestigungselementes; und
- Fig. 3: eine Aufsicht auf eine Lasche mit einer eingearbeite- ten Öse.

Fig. 1 zeigt eine dreidimensionale Ansicht eines Ausschnitts aus einem Gestrickstück 10, an welches an der Kante 11 eine Lasche 12 angestrickt ist. Ein derartiges Gestrick kann z.B. das Gestrick für einen Kraftfahrzeug-Sitzbezug sein, welches an seiner der Sitzfläche abgewandten Seite mit Befestigungselementen an einem Kraftfahrzeug-Sitzrahmen festgelegt werden muß. Die freie Kante 14 der Lasche 12 ist umgerollt und nach Einlegen eines Drahtstücks 16 in den entstehenden Hohlraum mit der Lasche verschweißt, so daß das Drahtstück fest in der Lasche gehalten ist. Durch die thermische Behandlung ist auch die Härte des Materials z.T. aufgrund der Auflösung der Maschenstruktur beim Verschweißen erhöht, so daß ein sehr stabiles Befestigungselement erhalten wird.

Fig. 2 zeigt unterschiedliche Möglichkeiten zur Formung von Befestigungselementen. In allen Figuren ist eine stirnseitige Aufsicht auf die Lasche 12 dargestellt. In Fig. 2a ist die freie Kante 14 der Lasche zu einer Seite hin umgeschlagen und anschließend thermisch erhitzt, so daß ein einseitiger Wulst gebildet wird.

Fig. 2b zeigt eine zweilagige Lasche 12a, 12b, deren freie Kanten 18a, 18b voneinander weg umgeschlagen und erhitzt worden sind, so daß nun auf beiden Seiten der Lasche eine wulstförmige Verbreiterung (Keder) erreicht wird. Ein derartiges Befestigungselement kann sehr gut in eine Rinne als komplementäres Befestigungselement eingehängt werden.

Fig. 2c zeigt eine Möglichkeit, bei der das freie Ende 20 der Lasche auf einen mittleren Laschenabschnitt unter Bildung einer Schlaufe 22 umgeklappt ist, wobei das freie Ende durch einen Thermoschweißvorgang mit dem anliegenden Laschenabschnitt verbunden wird. Auf diese Weise wird ein Zylinder als Befestigungselement erzielt, der z.B. von einer Haltestange durchsetzt werden kann. Auch der Zylinderabschnitt 22 kann durch eine thermische Behandlung erhärtet werden.

Fig. 2d zeigt eine Lasche 12, bei der das freie Ende 24 zu einer Seite hin umgebogen und dann thermisch erhärtet worden ist, so daß hier nun ein hakenartiges Befestigungselement erzielt worden ist, welches in einen Gegenhaken oder eine Rinne etc. eingreifen kann.

Schließlich zeigt Fig. 3 eine Lasche 10, bei der ein Bereich 26 perforiert und thermisch aufgeweitet worden ist, so daß nun rund um die Perforation 26 ein harter Kunststoffwulst 28 gebildet ist. Auf diese Weise hat man als Befestigungselement eine Öse, die von einem Spannhaken durchsetzt werden kann. Neben dem Kunststoffwulst 28 kann hier auch eine Metallringverstärkung zur Versteifung der Öse aufgesetzt werden.

## Patentansprüche

1. Verfahren zur Herstellung von Gestricken (10) mit integrierten Befestigungselementen, wobei beim Stricken des Gestricks (10) wenigstens eine Lasche (12), Schlaufe (22) oder Fahne zumindest teilweise aus einem thermoplastischen bzw. physikalisch oder chemisch reaktiven Material bei der Herstellung des Gestricks (10) eingebunden wird, wobei
- die gestrickte Lasche (12), Schlaufe (22) oder Fahne anschließend zumindest teilweise einer thermischen/physikalischen/chemischen Behandlung unterworfen wird, um ein Befestigungselement zu bilden, das an der Stelle der Behandlung steif ist, **dadurch gekennzeichnet, daß** das Befestigungselement allein aus dem behandelten Material der Lasche (12), Schlaufe (22) oder Fahne gebildet wird.

2. Verfahren nach Anspruch 1, **dadurch gekennzeichnet, daß** die Lasche (12) in einer Pressform erhitzt wird.

3. Verfahren nach einem der Ansprüche 1 und 2, **dadurch gekennzeichnet, daß** zumindest ein Abschnitt (14) der Lasche (12) vor der thermischen Behandlung geknickt oder gerollt wird, welcher Abschnitt (14) bei der thermischen Behandlung zu einem verdickten Abschnitt eines Befestigungselementes geformt wird.

4. Verfahren nach Anspruch 1, **dadurch gekennzeichnet, daß** die Lasche (12) vor der thermischen Behandlung geknickt wird, so daß die freie Längskante (20) der Lasche (12) an einem anderen Teil der Lasche (12) anliegt, und daß die Lasche (12) im Bereich der anliegenden Stelle zur Verbindung der aufeinanderliegenden Teile thermisch behandelt wird.

5. Verfahren nach einem der Ansprüche 2 bis 4, **dadurch gekennzeichnet, daß** bei der thermische Behandlung ein Verstärkungselement (16) mit dem thermisch behandelten Bereich der Lasche (12) verbunden oder nach der thermischen Behandlung formschlüssig von einem Teil (14) der Lasche (12) umschlossen wird.

6. Verfahren nach einem der vorhergehenden Ansprüche, **dadurch gekennzeichnet, daß** das bei der thermischen Behandlung gebildete Befestigungselement mit einer Verstärkung versehen wird.

7. Verfahren nach einem der Ansprüche 2 bis 5, **dadurch gekennzeichnet, daß** die Lasche (12) in der thermischen Behandlung derart umgeformt wird, daß eine Öse (26, 28) entsteht, und daß die Öse (26, 28) anschließend mit einem Metall- oder Kunststoffring verstärkt wird.

8. Verfahren nach Anspruch 3, **dadurch gekennzeichnet, daß** die Lasche (12a, 12b) zweilagig gestrickt, beide Lagen voneinander weg gerollt und zur Bildung zweier einander abgewandter Keder (18a, 18b) thermisch versteift werden.

9. Verfahren nach einem der vorhergehenden Ansprüche, **dadurch gekennzeichnet, daß** die Lasche (12) aus einem anderen Faden gestrickt wird als das restliche Gestrick.

10. Verfahren nach einem der Ansprüche 2 bis 9, **dadurch gekennzeichnet, daß** das Material während der thermischen, physikalischen oder chemischen Behandlung mit einem Befestigungselement oder -profil verbunden wird.

11. Verfahren nach Anspruch 10, **dadurch gekennzeichnet, daß** das Befestigungselement oder -profil aus dem gleichen Material wie das zu behandelnde thermoplastische oder physikalisch oder chemisch reaktive Material der Lasche (12) oder Fahne besteht.

12. Gestrick (10) mit wenigstens einer integriert angestrickten Lasche (12), die ein Befestigungselement (14) aufweist, in dem die Maschenstruktur der gestrickten Lasche (12) aufgrund thermischer Behandlung zumindest teilweise verschmolzen ist, wobei das gebildete Befestigungselement an der Stelle der thermischen Behandlung aufgrund der Verschmelzung steif ist, **dadurch gekennzeichnet, daß** das Befestigungselement allein aus dem behandelten Material der Lasche (12) gebildet ist.

13. Gestrick nach Anspruch 12, **dadurch gekennzeichnet, daß** das Befestigungselement (14, 16) ein Formteil (16) aufweist, welches von der verschmolzenen Maschenstruktur zumindest partiell formschlüssig um- oder hintergriffen ist.

14. Gestrick nach Anspruch 13, **dadurch gekennzeichnet, daß** das Formteil (16) ein Metalldraht oder eine Metallöse ist.

15. Gestrick nach einem der Ansprüche 12 bis 14, **dadurch gekennzeichnet, daß** die Lasche aus einem anderen Fadenmaterial besteht, als das restliche Gestrick.

16. Sitzbezug, hergestellt nach einem Verfahren nach einem der Ansprüche 1 bis 11 oder bestehend aus einem Gestrick nach einem der Ansprüche 12 bis 15.

## Claims

1. A method for producing knitted fabrics (10) with integrated fasteners, wherein when knitting the knitted fabric (10), at least one strap (12), loop (22) or lug made at least partially of a thermoplastic or physically or chemically reactive material is incorporated when producing the knitted fabric (10), wherein
- the knitted strap (12), loop (22) or lug is subsequently subjected at least in part to a thermal/physical/chemical treatment in order to form a fastener which is rigid at the treatment location, **characterised in that** the fastener alone is formed from the treated material of the strap (12), loop (22) or lug.

2. The method according to claim 1, **characterised in that** the strap (12) is heated in a pressing mould.

3. The method according to any one of claims 1 and 2, **characterised in that** at least one section (14) of the strap (12) is bent or rolled before the thermal treatment, which section (14) is formed into a thickened section of the fastener during the thermal treatment.

4. The method according to claim 1, **characterised in that** the strap (12) is bent before the thermal treatment such that the free longitudinal edge (20) of the strap (12) abuts against another part of the strap (12) and that the strap (12) is thermally treated in the region of the abutting location to join the superposed parts.

5. The method according to any one of claims 2 to 4, **characterised in that** during the thermal treatment a reinforcing element (16) is connected to the thermally treated region of the strap (12) or after the thermal treatment is positively enclosed by a part (14) of the strap (12).

6. The method according to any one of the preceding claims, **characterised in that** the fastener formed during the thermal element is provided with a reinforcement.

7. The method according to any one of claims 2 to 5, **characterised in that** the strap (12) is reformed in the thermal treatment in such a manner that an eyelet (26, 28) is formed and that the eyelet (26, 28) is then reinforced with a metal or plastic ring.

8. The method according to claim 3, **characterised in that** the strap (12a, 12b) is knitted in two layers, the two layers are rolled away from one another and thermally stiffened to form two pipings (18a, 18b) facing away from one another.

9. The method according to any one of the preceding claims, **characterised in that** the strap (12) is knitted from a different thread compared with the remaining knitted fabric.

10. The method according to any one of claims 2 to 9, **characterised in that** the material is connected to a fastener or fastening profile during the thermal, physical or chemical treatment.

11. The method according to claim 10, **characterised in that** the fastener or fastening profile consists of the same material as the thermoplastic or physically or chemically reactive material of the strap (12) or lug to be treated.

12. A knitted fabric (10) having at least one integrated knitted-on strap (12), which has a fastener (14) in which the stitch structure of the knitted strap (12) is at least partially fused as a result of thermal treatment, wherein the formed fastener is stiff at the location of the thermal treatment as a result of the fusing, **characterised in that** the fastener alone is formed from the treated material of the strap (12).

13. The knitted fabric according to claim 12, **characterised in that** the fastener (14, 16) comprises a moulding (16) which is at least partially positively encompassed or engaged by the fused stitch structure.

14. The knitted fabric according to claim 13, **characterised in that** the moulding (16) is a metal wire or a metal eyelet.

15. The knitted fabric according to any one of claims 12 to 14, **characterised in that** the strap consists of a different thread material compared with the remaining knitted fabric.

16. A seat cover fabricated according to a method according to any one of claims 1 to 11 or consisting of a knitted fabric according to any one of claims 12 to 15.

## Revendications

1. Procédé de fabrication de tissus mailles (10) à éléments de fixation intégrés, dans lequel, lors du tricotage du tissu maille (10), au moins une bride (12), une boucle (22) ou un drapeau fait au moins partiellement d'un matériau thermoplastique ou physiquement ou chimiquement réactif est intégrée lors de la fabrication du tissu maille (10),
- la bride (12), la boucle (22) ou le drapeau tricoté subissant ensuite au moins partiellement un traitement thermique/physique/chimique afin de former un élément de fixation qui est rigide au point de traitement, **caractérisé en ce que** seul l'élément de fixation est constitué du matériau traité de la bride (12), la boucle (22) ou du drapeau tricoté.

2. Procédé selon la revendication 1, **caractérisé en ce que** la bride (12) est chauffée dans une matrice de compression.

3. Procédé selon une des revendications 1 et 2, **caractérisé en ce qu'**au moins un segment (14) de la bride (12) est plié ou roulé avant le traitement thermique, lequel segment (14), lors du traitement thermique, est façonné en un segment épaissi d'un élément de fixation.

4. Procédé selon la revendication 1, **caractérisé en ce que** la bride (12) est pliée avant le traitement thermique, de sorte que l'arête longitudinale libre (20) de la bride (12) repose sur une autre partie de la bride (12) et que la bride (12), au niveau du point en contact pour le raccordement des parties superposées, subisse un traitement thermique.

5. Procédé selon une des revendications 2 à 4, **caractérisé en ce que**, lors du traitement thermique, un élément de renfort (16) est raccordé à la zone ayant subi un traitement thermique de la bride (12) ou est entouré par correspondance géométrique par une partie (14) de la bride (12) après le traitement thermique.

6. Procédé selon une des revendications précédentes, **caractérisé en ce que** l'élément de fixation formé lors du traitement thermique est pourvu d'un renfort.

7. Procédé selon une des revendications 2 à 5, **caractérisé en ce que** la bride (12) est déformée lors du traitement thermique de manière à créer un oeillet (26, 28) et à ce que l'oeillet (26, 28) soit ensuite renforcé avec un anneau en métal ou en matière plastique.

8. Procédé selon la revendication 3, **caractérisé en ce que** la bride (12a, 12b) est tricotée en deux épaisseurs, que les deux épaisseurs sont écartées l'une de l'autre en les roulant et sont renforcées thermiquement pour former deux bourrelets (18a, 18b) détournés l'un de l'autre.

9. Procédé selon une des revendications précédentes, **caractérisé en ce que** la bride (12) est tricotée à partir d'un fil différent de celui du reste du tissu maille.

10. Procédé selon une des revendications 2 à 9, **caractérisé en ce que** le matériau est raccordé à l'aide d'un élément ou d'un profil de fixation pendant le traitement thermique, physique ou chimique.

11. Procédé selon la revendication 10, **caractérisé en ce que** l'élément ou le profil de fixation est composé du même matériau que le matériau réactif thermoplastique ou physiquement ou chimiquement réactif à traiter de la bride (12) ou du drapeau.

12. Tissu maille (10) doté d'au moins une bride (12) tricotée intégrée qui présente un élément de fixation (14), dans lequel la structure de maille de la bride tricotée (12) est fondue du moins partiellement du fait d'un traitement thermique, l'élément de fixation formé étant rigide au point de traitement thermique du fait de la fusion, **caractérisé en ce que** seul l'élément de fixation est composé du matériau traité de la bride (12).

13. Tissu maille selon la revendication 12, **caractérisé en ce que** l'élément de fixation (14, 16) présente une pièce moulée (16) qui est du moins partiellement entourée ou maintenue par l'arrière en correspondance géométrique par la structure de maille fondue.

14. Tissu maille selon la revendication 13, **caractérisé en ce que** la pièce moulée (16) est un fil métallique ou un oeillet métallique.

15. Tissu maille selon une des revendications 12 à 14, **caractérisé en ce que** la bride est composée d'un matériau de fil différent de celui du reste du tissu maille.

16. Revêtement de siège fabriqué selon un procédé selon une des revendications 1 à 11 ou composé d'un tissu maille selon une des revendications 12 à 15.
